# FASCICULE DE BREVET EUROPEEN

(11) **EP 1 312 286 B1**
(45) Date de publication et mention de la délivrance du brevet: **19.09.2007**
(21) Numéro de dépôt: 02292816.2
(22) Date de dépôt: 13.11.2002
(51) Int. Cl.: A47F 5/00, A47B 96/02

(54) **Présentoir comportant des étagères fixées en porte-à-faux et des tablettes escamotables**
Schaugestell mit überhängenden Regalen und ausziehbaren Platten
Display stand comprising cantilever shelves and retractable trays

(30) Priorité: 16.11.2001 FR 0114838
(43) Date de publication de la demande: 21.05.2003
(73) Titulaire: L'ORÉAL, 75008 Paris (FR)
(72) Inventeur: Ploix, Dominique, 75006 Paris (FR)
(74) Mandataire: Tanty, François

(56) Documents cités:
- FR-A- 2 561 083
- US-A- 4 865 283
- US-A- 4 951 827
- US-A- 5 813 741
- PATENT ABSTRACTS OF JAPAN vol. 1998, no. 02, 30 janvier 1998 (1998-01-30) & JP 09 266823 A (REMETSUKUSU JAPAN:KK), 14 octobre 1997 (1997-10-14)

## Description

La présente invention concerne les présentoirs d'articles divers, et notamment, mais non exclusivement, les présentoirs de produits de coloration et de soin des cheveux.

L'invention a, selon un de ses aspects, notamment pour objet un présentoir tel que défini dans la revendication 1.

L'utilisation d'étagères disposées en porte-à-faux permet de diminuer le nombre de colonnes nécessaires, et donc de réduire le nombre de pièces constitutives et le coût du présentoir. Elle contribue également à améliorer l'esthétique de celui-ci. Les tablettes escamotables peuvent être utilisées pour la présentation d'échantillons par exemple.

Le document JP-09266823-A montre aussi un présentoir pour matériel informatique comportant une tablette escamotable.

Selon un aspect de l'invention, ladite au moins une tablette escamotable est supportée en porte-à-faux par l'une desdites étagères, lorsqu'elle est dans une position déployée.

Dans une réalisation particulière de l'invention, au moins une tablette escamotable est apte à être déplacée sous l'étagère qui la supporte, dans la direction longitudinale de cette dernière, ce qui permet de modifier son emplacement. En particulier, la tablette escamotable peut être apte à coulisser par rapport à un support monté sous l'étagère associée, et pouvant coulisser dans la direction longitudinale de cette dernière. Cela peut permettre de faire varier la présentation des produits au cours du temps, mais également de modifier facilement l'agencement des tablettes en fonction de la nature des articles présentés. Cela peut permettre encore d'adapter le présentoir à son environnement.

Par ailleurs, des présentoirs d'aspects différents peuvent être réalisés grâce à l'utilisation desdites tablettes avec des étagères identiques, ce qui permet de bénéficier d'un effet d'échelle dans la fabrication des présentoirs.

Dans une réalisation particulière de l'invention, le présentoir comporte deux colonnes et trois séries d'étagères, l'une des séries étant supportée par les deux colonnes à la fois et les deux autres séries s'étendant chacune en porte-à-faux à partir de la colonne correspondante. Dans cet exemple notamment, un fronton peut relier les parties supérieures des deux colonnes.

Les étagères peuvent être agencées de multiples manières. Le présentoir peut comporter par exemple moins d'étagères fixées entre les deux colonnes que d'étagères montées en porte-à-faux sur chacune des colonnes, ce qui peut permettre de fixer un panneau publicitaire ou décoratif entre les deux colonnes.

Les étagères peuvent comporter par exemple au moins deux tablettes escamotables chacune. Ces deux tablettes peuvent être déplacées dans des directions opposées pour être amenées dans leur configuration déployée. L'une de ces tablettes peut, par exemple, être déployée vers l'avant et l'autre vers l'arrière. Une telle configuration peut permettre de présenter des produits avec des agencements différents des deux côtés du présentoir, l'avant du présentoir faisant par exemple face à une vitrine et l'arrière étant visible depuis l'intérieur du magasin ou du salon de coiffure.

Les deux tablettes escamotables au moins d'une même étagère peuvent être de tailles, notamment de largeurs, différentes, ce qui offre une plus grande variété de présentations possibles. L'une des tablettes peut présenter par exemple une largeur de 70 mm et l'autre tablette le double. Les deux tablettes peuvent avoir la même profondeur, par exemple.

Chaque étagère peut présenter une forme symétrique par rapport à un plan vertical contenant son axe longitudinal.

Une série d'étagères s'étendant en porte-à-faux à partir d'une même colonne peut être agencée de manière à alterner la taille des tablettes escamotables dans le sens de la hauteur, lorsque le présentoir est observé de face. L'esthétique du présentoir peut s'en trouver améliorée.

Dans une mise en oeuvre particulière de l'invention, les colonnes comportent des éléments de fixation permettant de disposer les étagères à différentes hauteurs au choix de l'utilisateur, ce qui peut permettre notamment d'adapter l'écartement entre les étagères à la taille des articles. On peut ainsi, par exemple, disposer les étagères inférieures avec un plus grand écartement que les étagères supérieures, et y installer notamment des bidons pressurisés, traditionnellement assez encombrants.

Dans une autre mise en oeuvre particulière de l'invention, les étagères comportent, sur leur face supérieure, au moins une rainure située à proximité de leur bord avant ou arrière, et par exemple une rainure à proximité de chacun des bords avant et arrière. Cette rainure peut servir au maintien d'au moins une plaquette publicitaire ou d'information, par exemple.

Le présentoir peut comporter au moins un socle à la partie inférieure de chaque colonne, un tel socle comportant avantageusement une coque réalisée par rotomoulage.

Les étagères et/ou les colonnes peuvent être réalisées au moins en partie en aluminium.

Les étagères peuvent être fixées sur les colonnes au moyen de pièces de fixation comportant chacune une armature métallique et un habillage en matière plastique. L'armature métallique peut comporter au moins une ferrure en forme générale de T, par exemple deux ferrures espacées et en vis-à-vis. Ces deux ferrures peuvent définir entre elles un espace permettant le passage du corps d'au moins une vis dont la tête vient reposer contre lesdites ferrures, pour maintenir ces dernières en place sur la colonne. Les ferrures peuvent comporter à une extrémité un perçage permettant le passage d'une vis de maintien de la pièce de fixation sur l'étagère. Avantageusement, l'habillage en matière plastique est conformé pour épouser la forme extérieure de la colonne.

L'invention pourra être mieux comprise à la lecture de la description détaillée qui va suivre, d'exemples de réalisation non limitatifs de l'invention, et à l'examen du dessin annexé, qui fait partie intégrante de la description, et sur lequel :
- la figure 1 est une vue en élévation d'un présentoir conforme à un premier exemple de réalisation de l'invention,
- la figure 2 représente isolément une étagère du présentoir de la figure 1,
- la figure 3 représente isolément en vue de dessous l'une des étagères du présentoir de la figure 1,
- la figure 4 représente de manière schématique, en perspective, une pièce de fixation d'une étagère sur la colonne associée,
- la figure 5 est une vue de face d'une ferrure de la pièce de fixation de la figure 4, et
- les figures 6 et 7 illustrent, de manière schématique, différents agencements, parmi d'autres, des étagères sur les colonnes.

Dans toute la description et dans les revendications, les expressions « comportant un » ou « comprenant un » doivent être comprises comme étant synonymes de « comportant au moins un », sauf si le contraire est spécifié.

Le présentoir 1 représenté sur la figure 1 comporte deux colonnes 2 et des séries d'étagères 3a, 3b et 3c, aptes à supporter des articles 6.

Toutes les étagères 3a sont superposées, étant au nombre de six par exemple, et sont fixées en porte-à-faux sur la colonne 2 de gauche. Toutes les étagères 3c sont identiques aux étagères 3a, au nombre de six également, par exemple, et sont superposées et fixées en porte-à-faux sur la colonne 2 de droite. Les étagères 3b sont au nombre de trois par exemple, et sont fixées sur les deux colonnes 2 pour s'étendre entre ces dernières. Les étagères 3a et 3c s'étendent dans des directions opposées. Les étagères 3b diffèrent dans l'exemple illustré des étagères 3a et 3c essentiellement par le fait qu'elles sont un peu plus longues et par le fait qu'elles sont agencées pour se fixer aux deux colonnes 2 au lieu d'une seule.

Les étagères 3a, 3b et 3c peuvent comporter chacune une ou plusieurs tablettes escamotables, par exemple une tablette 4a de petite largeur et une tablette 4b de grande largeur.

Ces tablettes 4a et 4b peuvent servir par exemple à mettre en avant des échantillons 7, comme on peut le voir plus particulièrement sur la figure 2.

Les tablettes 4a et 4b sont agencées de manière à pouvoir s'escamoter sous les étagères 3a, 3b ou 3c, comme le sont notamment les tablettes 4a et 4b des deuxième et troisième étagères 3a de la colonne 2 de gauche en partant du bas.

Les étagères 3a, 3b et 3c comportent, à proximité de leurs bords longitudinaux avant et arrière, sur leur face supérieure, des rainures longitudinales 12, dont l'une seulement est visible sur la figure 2, dans laquelle peut être introduite une plaquette 8 publicitaire ou d'information.

On peut voir sur la figure 3 notamment que l'étagère 3b présente une forme généralement symétrique par rapport à un plan médian vertical contenant son axe longitudinal X. Il en est de même des étagères 3a et 3c. La face inférieure de chaque étagère 3a, 3b ou 3c comporte, associée à chaque tablette escamotable 4a ou 4b, une paire de glissières 22. Ces dernières permettent de guider en translation selon l'axe X des chariots 13a et 13b, respectivement associés aux tablettes 4a et 4b.

La tablette 4a peut coulisser par rapport au chariot 13a dans une direction perpendiculaire à l'axe X, horizontale, et il en est de même pour la tablette 4b vis-à-vis du chariot 13b. Les chariots 13a et 13b sont agencés de manière à permettre aux tablettes respectives 4a et 4b d'être déplacées d'une position escamotée, dans laquelle les tablettes sont situées par exemple en totalité sous l'étagère, à une position déployée dans laquelle les tablettes s'étendent en porte-à-faux au-delà des bords longitudinaux de l'étagère, pour permettre d'y poser un article 6 ou un échantillon 7.

Le cas échéant, le déplacement des tablettes 4a ou 4b par rapport aux chariots 13a ou 13b peut s'effectuer avec des points durs obtenus par friction ou déformation élastique, afin de permettre à l'utilisateur manoeuvrant les tablettes 4a et 4b de ressentir si celles-ci atteignent leurs positions escamotée ou déployée.

Le corps de chaque étagère 3a, 3b et 3c, qui est constitué par exemple par un profilé en aluminium, reçoit à ses extrémités une ou deux pièces de fixation 5 servant à son montage sur l'une des colonnes 2 ou les deux, selon le cas. Ainsi, les étagères 3b comportent à chaque extrémité une pièce de fixation 5, comme on peut le voir sur la figure 3, tandis que les étagères 3a et 3c ne comportent qu'une seule pièce de fixation 5, étant par exemple munies à l'autre extrémité d'un simple embout 30, comme on peut le voir sur la figure 2.

Les pièces de fixation 5 sont agencées de manière à pouvoir reprendre les efforts liés au poids des articles 6 posés sur les étagères, et peuvent comporter à cet effet une armature métallique 17 composée de deux ferrures 18, identiques et disposées avec un espace en regard l'une de l'autre, comme on peut le voir sur la figure 4.

On a représenté isolément sur la figure 5 l'une de ces ferrures 18. Cette dernière comporte une portée 18a destinée à être engagée dans une rainure à l'intérieur du corps de l'étagère, par exemple, et une embase 18b présentant des méplats 18c. La portée 18a est pourvue, à son extrémité opposée à l'embase 18b, d'un perçage 20 qui permet le passage d'une vis de fixation 16 venant en prise avec le corps de l'étagère, comme on peut le voir sur la figure 3.

Chaque pièce de fixation 5 comporte, du côté de l'embase 18b, une coque 19 en matière plastique qui sert d'habillage et masque l'armature 17. La coque 19 comporte des ouvertures 31 pour le passage de vis de fixation et permet de réaliser une jonction esthétique entre une étagère et la colonne correspondante.

Chaque colonne 2 comporte, dans l'exemple illustré, un profilé métallique, en aluminium par exemple, pourvu comme on peut le voir sur la figure 4 de rainures longitudinales 14. Ces dernières reçoivent des barres pourvues sur leur longueur de perçages taraudés 15 dans lesquels peuvent venir en prise les vis engagées dans les ouverture 31 des pièces de fixation 5. Ces vis peuvent prendre appui par leur tête contre les méplats 18c, leur corps s'étendant dans l'intervalle 21 existant entre deux ferrures 18. De préférence, le pas avec lequel les perçages 15 sont réalisés est relativement faible de manière à offrir un choix suffisant pour la hauteur à laquelle chaque étagère est positionnée. Le pas en question peut ainsi être suffisamment faible pour qu'une majorité des perçages 15 restent inoccupés.

Dans l'exemple illustré, chacune des colonnes 2 est fixée à sa base à un socle 9 comportant une coque réalisée par rotomoulage.

Un fronton 10 relie les deux colonnes 2 à leur partie supérieure.

Dans l'exemple illustré, les étagères 3a et 3c sont plus nombreuses que les étagères 3b et ces dernières sont fixées entre les deux colonnes 2 suffisamment bas pour laisser un emplacement permettant d'accueillir un panneau 11 pouvant comporter par exemple une image permettant de mettre en valeur les produits 6.

Il va de soi que l'invention n'est pas limitée à un agencement particulier des étagères par rapport aux colonnes ni à un nombre donné d'étagères ou de colonnes.

A titre d'exemple de variantes possibles, parmi d'autres, on a représenté de façon schématique sur les figures 6 et 7 des présentoirs 60 ou 70 comportant chacun une seule colonne 65 ou 75. Le présentoir 60 comporte deux séries d'étagères 63a, 63c disposées le long de deux côtés opposés de la colonne 65. Le présentoir 70 comporte une série d'étagères 73c disposées d'un même côté de la colonne 75.

Bien entendu, l'invention n'est pas limitée aux exemples de réalisation décrits.

Les tablettes peuvent, par exemple, être escamotables autrement que par coulissement et être montées sur les étagères de manière à pouvoir pivoter par rapport à ces dernières, par exemple.

## Revendications

1. Présentoir (1 ; 60 ; 70), comportant :
- au moins une colonne (2),
- au moins deux étagères (3a ; 3c ; 63a; 63c ; 73c),
- au moins une tablette escamotable (4a ; 4b), supportée par l'une desdites étagères, **caractérisé par le fait que** lesdites au moins deux étagères (3a; 3c; 63a; 63c; 73c) sont disposées en porte-à-faux sur ladite colonne et **par le fait que** ladite au moins une tablette escamotable (4a ; 4b) est apte à coulisser par rapport à un support (13a ; 13b) monté sous l'étagère associée, ledit support (13a ; 13b) pouvant coulisser dans la direction longitudinale de l'étagère associée.

2. Présentoir (1 ; 60 ; 70) selon la revendication 1, **caractérisé par le fait qu'**au moins l'une desdites tablettes escamotables (4a ; 4b) est supportée en porte-à-faux par l'une desdites étagères, lorsqu'elle est dans une position déployée.

3. Présentoir selon l'une quelconque des revendications précédentes, **caractérisé par le fait que** toutes les étagères disposées en porte-à-faux comportent chacune au moins une tablette escamotable (4a ; 4b).

4. Présentoir selon l'une quelconque des revendications précédentes, **caractérisé par le fait que** toutes les étagères du présentoir comportent chacune au moins une tablette escamotable (4a ; 4b).

5. Présentoir selon l'une quelconque des revendications précédentes, **caractérisé par le fait qu'**il comporte deux colonnes (2), au moins une étagère (3b) supportée par les deux colonnes à la fois, et des étagères (3a ; 3c) disposées en porte-à-faux sur au moins l'une des deux colonnes.

6. Présentoir selon la revendication précédente, **caractérisé par le fait qu'**il comporte un fronton (10) reliant les parties supérieures des deux colonnes (2).

7. Présentoir selon l'une des deux revendications immédiatement précédentes, **caractérisé par le fait qu'**il comporte moins d'étagères (3b) entre les deux colonnes (2) que d'étagères (3a ; 3c) montées en porte-à-faux sur chacune des colonnes.

8. Présentoir selon l'une quelconque des trois revendications précédentes, **caractérisé par le fait qu'**il comporte un panneau (11) entre les deux colonnes.

9. Présentoir selon l'une quelconque des revendications précédentes, **caractérisé par le fait qu'**il comporte deux tablettes escamotables (4a ; 4b) au moins, par étagère.

10. Présentoir selon la revendication précédente, **caractérisé par le fait que** les deux (4a ; 4b) tablettes escamotables peuvent être déplacées dans des directions opposées pour être amenées dans leur configuration déployée.

11. Présentoir selon l'une des deux revendications immédiatement précédentes, **caractérisé par le fait que** les deux tablettes escamotables (4a ; 4b) sont de tailles différentes.

12. Présentoir selon l'une quelconque des revendications précédentes, **caractérisé par le fait que** chaque étagère présente une forme symétrique par rapport à un plan médian vertical contenant son axe longitudinal (X).

13. Présentoir selon l'une quelconque des revendications précédentes, **caractérisé par le fait que** ladite au moins une étagère comporte sur sa face supérieure au moins une rainure (12) située à proximité de son bord avant ou arrière.

14. Présentoir selon la revendication précédente, **caractérisé par le fait qu'**au moins une étagère comporte au moins une plaquette (8) introduite par son côté inférieur dans ladite rainure.

15. Présentoir selon l'une quelconque des revendications précédentes, **caractérisé par le fait qu'**il comporte au moins un socle (9) auquel est fixé ladite au moins une colonne (2).

16. Présentoir selon la revendication précédente, **caractérisé par le fait que** ledit socle comporte une coque réalisée par rotomoulage.

17. Présentoir selon l'une quelconque des revendications précédentes, **caractérisé par le fait qu'**une étagère au moins est réalisée au moins en partie en aluminium.

18. Présentoir selon l'une quelconque des revendications précédentes, **caractérisé par le fait qu'**une colonne au moins est réalisée au moins en partie en aluminium.

19. Présentoir selon l'une quelconque des revendications précédentes, **caractérisé par le fait que** les étagères sont fixées sur les colonnes au moyen de pièces de fixation (5) comportant chacune une armature (17) et un habillage (19) en matière plastique.

20. Présentoir selon la revendication précédente, **caractérisé par le fait que** ladite armature (17) comporte au moins une ferrure (18) en forme générale de T.

21. Présentoir selon la revendication précédente, **caractérisé par le fait que** ladite armature comporte deux ferrures (18) espacées et en vis-à-vis.

22. Présentoir selon la revendication précédente, **caractérisé par le fait que** lesdites ferrures (18) définissent entre elles un espace (21) permettant le passage du corps d'au moins une vis dont la tête vient reposer contre lesdites ferrures, pour maintenir ces dernières en place sur la colonne.

23. Présentoir selon l'une quelconque des revendications 19 à 22, **caractérisé par le fait que** l'habillage (19) en matière plastique est conformé pour épouser la forme extérieure d'une colonne.

## Claims

1. A display unit (1; 60; 70), comprising:
- at least one column (2);
- at least two shelves (3a; 3c; 63a; 63c; 73c); and
- at least one retractable flap (4a; 4b) carried by one of said shelves, **characterized by** the fact that said at least two shelves (3a; 3c; 63a; 63c; 73c) are cantilevered out from said column and by the fact that said at least one retractable flap (4a; 4b) is suitable for sliding relative to a support (13a; 13b) mounted beneath the associated shelf, said support (13a; 13b) being itself slidable along the longitudinal direction of the associated shelf.

2. A display unit (1; 60; 70) according to claim 1, **characterized by** the fact that at least one of said retractable flaps (4a; 4b) is cantilevered out from one of said shelves, when it is in a deployed position.

3. A display unit according to either preceding claim, **characterized by** the fact that each cantilevered-out shelf carries at least one retractable flap (4a; 4b).

4. A display unit according to any preceding claim, **characterized by** the fact that each shelf of the display unit carries at least one retractable flap (4a; 4b).

5. A display unit according to any preceding claim, **characterized by** the fact that it comprises two columns (2), at least one shelf (3b) carried by both columns simultaneously, and shelves (3a; 3c) cantilevered out from at least one of the two columns.

6. A display unit according to the preceding claim, **characterized by** the fact that it includes a pelmet (10) interconnecting the top portions of the two columns (2).

7. A display unit according to either one of the two immediately preceding claims, **characterized by** the fact that it has fewer shelves (3b) between the two columns (2) than it has shelves (3a; 3c) cantilevered out from each of the columns.

8. A display unit according to any one of the three preceding claims, **characterized by** the fact that it includes a panel (11) between the two columns.

9. A display unit according to any preceding claim, **characterized by** the fact that each shelf carries at least two retractable flaps (4a; 4b).

10. A display unit according to the preceding claim, **characterized by** the fact that the two retractable flaps (4a; 4b) are movable in opposite directions to be put into their deployed configuration.

11. A display unit according to either one of the two immediately preceding claims, **characterized by** the fact that the two retractable flaps (4a; 4b) are of different sizes.

12. A display unit according to any preceding claim, **characterized by** the fact that each shelf is symmetrical in shape about a vertical midplane containing its longitudinal axis (X).

13. A display unit according to any preceding claim, **characterized by** the fact that said at least one shelf includes at least one groove (12) in its top face, said groove being situated close to its front or rear edge.

14. A display unit according to the preceding claim, **characterized by** the fact that at least one shelf carries at least one sheet (8) having its bottom edge inserted in said groove.

15. A display unit according to any preceding claim, **characterized by** the fact that it includes at least one stand (9) fixed to said at least one column (2).

16. A display unit according to the preceding claim, **characterized by** the fact that said stand comprises a shell made by rotational molding.

17. A display unit according to any preceding claim, **characterized by** the fact that at least one shelf is made at least in part out of aluminum.

18. A display unit according to any preceding claim, **characterized by** the fact that at least one column is made at least in part out of aluminum.

19. A display unit according to any preceding claim, **characterized by** the fact that the shelves are fixed to the columns by means of fastenings (5), each comprising a strength member (17) and decoration (19) made of plastics material.

20. A display unit according to the preceding claim, **characterized by** the fact that said strength member (17) comprises at least one generally T-shaped bracket (18).

21. A display unit according to the preceding claim, **characterized by** the fact that said strength member comprises two spaced-apart brackets (18) side by side.

22. A display unit according to the preceding claim, **characterized by** the fact that said brackets (18) define between them a space (21) suitable for receiving the body of at least one screw whose head rests against said brackets, in order to hold them in place on the column.

23. A display unit according to any one of claims 19 to 22, **characterized by** the fact that the plastics material decoration (19) is shaped to fit closely to the outside shape of a column.

## Patentansprüche

1. Präsentationsständer (1; 60; 70), umfassend:
- mindestens eine Säule (2),
- mindestens zwei Regalbretter (3a; 3c; 63a; 63c; 73c),
- mindestens eine einziehbare Platte (4a; 4b), die von einem dieser Regalbretter getragen ist, **dadurch gekennzeichnet, dass** die mindestens zwei Regalbretter (3a; 3c; 63a; 63c; 73c) auf der Säule auskragend angeordnet sind und dass die mindestens eine einziehbare Platte (4a; 4b) in der Lage ist, bezüglich eines unter dem zugeordneten Regalbrett montierten Halters (13a; 13b) zu gleiten, wobei dieser Halter (13a; 13b) in der Längsrichtung des zugeordneten Regalbretts gleiten kann.

2. Präsentationsständer (1; 60; 70) nach Anspruch 1, **dadurch gekennzeichnet, dass** mindestens eine der einziehbaren Platten (4a; 4b) von einem der Regalbretter auskragend getragen ist, wenn sie in einer ausgezogenen Stellung ist.

3. Präsentationsständer nach einem der vorhergehenden Ansprüche, **dadurch gekennzeichnet, dass** alle auskragend angeordneten Regalbretter jeweils mindestens eine einziehbare Platte (4a; 4b) umfassen.

4. Präsentationsständer nach einem der vorhergehenden Ansprüche, **dadurch gekennzeichnet, dass** alle Regalbretter des Präsentationsständers jeweils mindestens eine einziehbare Platte (4a; 4b) umfassen.

5. Präsentationsständer nach einem der vorhergehenden Ansprüche, **dadurch gekennzeichnet, dass** er zwei Säulen (2), mindestens ein Regalbrett (3b), das von den beiden Säulen gleichzeitig getragen ist, und Regalbretter (3a; 3c) umfasst, die auf mindestens einer der beiden Säulen auskragend angeordnet sind.

6. Präsentationsständer nach dem vorhergehenden Anspruch, **dadurch gekennzeichnet, dass** er ein Giebelelement (10) umfasst, das die oberen Teile der beiden Säulen (2) verbindet.

7. Präsentationsständer nach einem der beiden unmittelbar vorhergehenden Ansprüche, **dadurch gekennzeichnet, dass** er weniger Regalbretter (3b) zwischen den beiden Säulen (2) als auf jeder der Säulen auskragend montierte Regalbretter (3a; 3c) umfasst.

8. Verkaufsständer nach einem der drei vorhergehenden Ansprüche, **dadurch gekennzeichnet, dass** er zwischen den beiden Säulen eine Tafel (11) umfasst.

9. Präsentationsständer nach einem der vorhergehenden Ansprüche, **dadurch gekennzeichnet, dass** er mindestens zwei einziehbare Platten (4a; 4b) pro Regalbrett umfasst.

10. Präsentationsständer nach dem vorhergehenden Anspruch, **dadurch gekennzeichnet, dass** die beiden einziehbaren Platten (4a; 4b) in entgegengesetzten Richtungen bewegt werden können, um in ihre ausgezogene Stellung gebracht zu werden.

11. Präsentationsständer nach einem der beiden unmittelbar vorhergehenden Ansprüche, **dadurch gekennzeichnet, dass** die beiden einziehbaren Platten (4a; 4b) von verschiedenen Größen sind.

12. Präsentationsständer nach einem der vorhergehenden Ansprüche, **dadurch gekennzeichnet, dass** jedes Regalbrett eine Form besitzt, die bezüglich einer seine Längsachse (X) enthaltenden vertikalen Mittelebene symmetrisch ist.

13. Präsentationsständer nach einem der vorhergehenden Ansprüche, **dadurch gekennzeichnet, dass** das mindestens eine Regalbrett auf seiner Oberseite mindestens eine Nut (12) umfasst, die in Nähe seines vorderen oder hinteren Randes gelegen ist.

14. Präsentationsständer nach einem der vorhergehenden Ansprüche, **dadurch gekennzeichnet, dass** mindestens ein Regalbrett mindestens eine Platte (8) umfasst, die mit ihrer unteren Seite in diese Nut eingeführt ist.

15. Präsentationsständer nach einem der vorhergehenden Ansprüche, **dadurch gekennzeichnet, dass** er mindestens einen Sockel (9) umfasst, an dem die mindestens eine Säule (2) befestigt ist.

16. Präsentationsständer nach dem vorhergehenden Anspruch, **dadurch gekennzeichnet, dass** der Sockel eine durch Schleuderguss hergestellte Schale umfasst.

17. Präsentationsständer nach einem der vorhergehenden Ansprüche, **dadurch gekennzeichnet, dass** mindestens ein Regalbrett mindestens zum Teil aus Aluminium hergestellt ist.

18. Präsentationsständer nach einem der vorhergehenden Ansprüche, **dadurch gekennzeichnet, dass** mindestens eine Säule mindestens zum Teil aus Aluminium hergestellt ist.

19. Präsentationsständer nach einem der vorhergehenden Ansprüche, **dadurch gekennzeichnet, dass** die Regalbretter an den Säulen mit Hilfe von Befestigungsteilen (5) befestigt sind, die jeweils eine Armatur (17) und eine Verkleidung (19) aus Kunststoff umfassen.

20. Präsentationsständer nach dem vorhergehenden Anspruch, **dadurch gekennzeichnet, dass** die Armatur (17) mindestens ein Beschlagteil (18) in allgemeiner T-Form umfasst.

21. Präsentationsständer nach dem vorhergehenden Anspruch, **dadurch gekennzeichnet, dass** die Armatur zwei voneinander beabstandete und einander gegenüberstehende Beschlagteile (18) umfasst.

22. Präsentationsständer nach dem vorhergehenden Anspruch, **dadurch gekennzeichnet, dass** die Beschlagteile (18) miteinander einen Raum (21) begrenzen, der den Durchgang des Körpers mindestens einer Schraube gestattet, deren Kopf an diesen Beschlagteilen zum Aufliegen kommt, um diese auf der Säule an ihrem Platz zu halten.

23. Präsentationsständer nach einem der Ansprüche 19 bis 22, **dadurch gekennzeichnet, dass** die Verkleidung (19) aus Kunststoff ausgebildet ist, um sich an die Außenform einer Säule anzuschmiegen.
